# EUROPÄISCHE PATENTSCHRIFT

(11) **EP 0 123 642 B1**
(45) Veröffentlichungstag und Bekanntmachung des Hinweises auf die Patenterteilung: **04.01.1989**
(21) Anmeldenummer: 84630066.3
(22) Anmeldetag: 20.04.1984
(51) Int. Cl.: E04C 3/293

(54) **Verbundträger**
Composite beam
Poutre composite

(30) Priorität: 25.04.1983 LU 84772
(43) Veröffentlichungstag der Anmeldung: 31.10.1984
(73) Patentinhaber: ARBED S.A., L-2930 Luxembourg (LU)
(72) Erfinder: Schleich, Jean-Baptiste, L-1898 Kockelscheuer (LU); Lahoda, Erwin, L-8352 Dahlem (LU); Lickes, Jean-Paul, L-3617 Kayl (LU); Reuter, Emile, L-3427 Dudelange (LU)
(74) Vertreter: Neyen, René

(56) Entgegenhaltungen:
- DE-A- 2 829 864
- FR-A- 382 117
- LU-A- 83 447
- INTERNATIONAL CONSTRUCTION, Band 10, Nr. 11, November 1971, Seiten 57-58, London, GB; "Connector is key to new composite structural system"

## Beschreibung

Die Erfindung betrifft Verbundträger, gemädd dem Oberbegriff des Anspruchs 1 insbesondere für Stützen, gebildet aus Beton und wenigstens einen Profilträger, wobei die offenen Querschnittsräume grösstenteils mit Beton ausgefüllt sind und die Aussenflächen der Flansche freiliegen d. h. nicht mit einer Betonschicht versehen sind. Derartige Träger finden beim Bau von Häusern, Hallen, Lagern, usw. Verwendung.

Früher war es üblich, die Querschnitte der Profile eines Stahlskeletts nach den statischen Lasten bei Raumtemperatur zu bemessen und die stets bei Geschossbauten erforderlichen Brandschutzanforderungen durch nachträgliche kostspielige Ummantelung der Profile zu erfüllen. Neuerdings geht man dazu über, feuerbeständige Verbundträger zu verwenden, welche nicht bekleidet sind. So beschreibt die DE-OS-2 829 864 einen Verbundträger, der auf den Flanschaussenseiten, d. h. ausserhalb der Profilumrisslinien keinen Beton aufweist. Dieser Profilträger besitzt die Eigenart, dass am Steg befestigte Verbundmittel mit dem lediglich die offenen Querschnittsräume ausfüllenden Beton verbunden sind, und dass der Beton mit Längsbewehrungsstäben versehen ist, die durch die Verbundmittel gehalten sind. Der Kammerbeton wird durch auf die Innenseite des Profils aufgeschweisste Verbundmittel mit dem Stahlprofilquerschnitt kraftschlüssig verbunden, um sowohl bei Raumtemperatur als auch bei Brandtemperatur ein Loslösen des Kammerbetons zu vermeiden. Stahlprofilquerschnitt, Betonquerschnitt und Bewehrungsstahlquerschnitt tragen entsprechend ihrer Flächenanteile und ihrer temperaturabhängigen Festigkeiten anteilig mit. Im Brandfall erfolgt mit dem Temperaturanstieg eine fortwährende Lastumlagerung vom Stahlprofilquerschnitt auf den Stahlbetonquerschnitt vor allem bedingt durch die Entfestigung der Flansche, die den grössten Teil des Stahlprofils ausmachen. Von weiterem Nachteil ist bei dieser Konstruktion, dass die Bewehrung im Beton nicht optimal angeordnet ist, was die im Brandfall im Träger entstehende Temperaturverteilung anbelangt. Ausserdem sinkt im Brandfall die Steifigkeit der Stütze um die schwache Achse, infolge der Entfestigung der Flansche.

Aus der FR-A-382 117 ist ein Verbundträger bekannt, der aus unbewehrtem Beton, welcher feuerfest ist und gute Haftung auf Stahl aufweist, sowie mehreren Profilen gebildet ist, wobei die Flansche einiger Profile keine Betonüberdeckung aufweisen; letztere werden lediglich mittels Schrauben miteinander verbunden. Der Beton wird bei der Herstellung der Träger mit Hilfe der Schrauben unter Spannung gesetzt.

Der Erfindung liegt die Aufgabe zugrunde, einen Verbundträger der eingangs genannten Art zu schaffen, der die oben erwähnten Nachteile vermeidet und bei annähernd gleichem Querschnitt sich durch eine erhöhte Fähigkeit zur Aufnahme von Druck, Biegungsbeanspruchbarkeit und Feuerfestigkeit auszeichnet.

Diese Aufgabe wird durch die in Anspruch 1 gekennzeichnete Erfindung gelöst. Vorteilhafte Ausgestattungen der Erfindung sind in den Unteransprüchen wiedergegeben.

Die erfindungsgemässen Verbundträger, die aus gängigen warmgewalzten Trägern aufgebaut sind, jedoch auch aus Schweissprofilen bestehen können, weisen grosse Stahlmassen im feuergeschützten Bereich auf. Dazu kommt, dass bedingt durch die Nahtstellen, der thermische Übergang von den äusseren, dem Feuer ausgesetzten Flanschen zu den im Beton eingebetteten Trägern schlecht ist. Der Verbund zwischen dem Hauptprofil und dem Stahlbeton wird durch Einschweissen eines Walzträgerschnittes gewährleistet. Diese Walzträger bzw. Schnitte werden in thermisch geschützten Zonen angebracht, was eine hohe Tragfähigkeit unter Brandbeanspruchung erbringt. Das Herstellungsverfahren der Träger-Kombination durch Schweissen ist billig. Besonders hervorzustreichen ist, dass der erfindungsgemässe Träger ein hervorragendes Verhalten bei Erdbeben vorweist. Er besteht aus so wohl viel Stahl - grosse plastische Verformbarkeit - als auch viel Beton - hohe innere Reibung d. h. starke Dämpfung. Hinzu kommen die grundverschiedenen Schwingungskonstanten von Stahl und Beton, sodass eine Resonanz des Trägers bei aufeinanderfolgenden Erdbebenstössen wirkungsvoll unterbunden wird.

Im folgenden wird die Erfindung anhand von Zeichnungen näher erläutert. Es zeigen:
- die Figur 1 den Temperaturverlauf in einem Querschnitt-Teil eines bekannten Trägers unter Feuereinwirkung;
- die Figuren 2 - 4 Querschitte durch verschiedene Ausbildungsformen von erfindungsgemässen Verbundträger.

In Figur 1 ist ein Viertel des Querschnitts eines Verbundträgers gemäss der oben beschriebenen DE-OS-2 829 864 dargestellt. Man erkennt ausser der Betonfüllung 13 und der Längsbewehrung 14 eine Flanschhälfte 11 und einen Teil des Steges 12. In der Figur wurde der Verlauf der Isothermen (in Grad Celsius) in einem solchen Breitflansch-Verbundträger nach einer Feuereinwirkung von 60 Minuten aufgetragen. Man erkennt, dass die genannte Konzeption dieses Verbundträgers es nicht erlaubt grössere Mengen Stahl in die Kaltzonen des Betons einzubauen. Hinzu kommt, dass im Bauwesen maximal ein dreiprozentiger Bewehrungsgrad des Stahl-Betonquerschnitts in Rechnung gestellt werden darf.

In Figur 2 erkennt man einen Profilträger dessen Kammern mit Beton 23 ausgefüllt sind. Auf beiden Seiten des Steges 22 sind T-Profile 24 und 25 mittels Schweissen angebracht. Die Verwendung von breiten T-Profilen erschwert eventuel das Zustandebringen der Schweißstellen 28 und ist im Hinblick auf das Temperaturprofil unter Feuereinwirkung wenig interessant. Die Flansche der T-Profile sind vorteilhafterweise mit abgewinkelten Baustahlmatten 26 und 27 von Betonbewehrungsstahl umgeben. Diese verhindern wirkungsvoll ein durch Hitze hervorgerufenes Abplatzen des Betons. Zu bemerken ist, dass die Anschlüsse von Querträgern sich auf einfache Weise, z. B. mittels auf den Flanschen der 7-Profile angeschweissten Blechen, herstellen lassen. Die vom Blech im Beton zu überbrückende Distanz ist klein und die über das Blech eingeleitete Kraft wird über das T-Profil in den Verbundträger verteilt.

Der Verbundträger eignet sich hervorragend zur werksseitigen Herstellung, so dass auf der Baustelle nur mit montagefertigen Bauteilen gearbeitet werden muss. Hierbei kann man folgendermassen vorgehen: Nach dem Anschweissen der T-Profile 24 und 25 an den Steg 22 wird der Träger auf den Boden gelegt, so dass beide Flansche aufliegen. Die Betonbewehrung (vorzugsweise Baustahlmatte) wird über Distanzhalter auf das (obere) T-Profil gelegt und der Beton wird in die offene Profilkammer hineingegossen, wobei ein Herauslaufen an beiden offenen Enden mittels Schalung verhindert wird. Um die Bildung von betonfreien Räumen, insbesondere unter dem Flansch des T-Profils zu vermeiden, wird vorteilhafterweise der Beton vibriert. Nach Verfestigung des Betons wird der Verbundträger umgedreht und die gleichen Verfahrensschritte werden nochmals durchgeführt.

Der in Figur 3 dargestellte Verbundträger weist anstelle der T-Profile zwei H-Profile 34 und 35 auf. Im Vergleich zur Figur 2 bringt dies vor allem eine Steigerung der Steifigkeit des Trägers um die schwache Achse mit sich. Entsprechende Elemente sind in den Figuren 2 und 3 mit identischen Bezugszeichen gekennzeichnet. Zu bemerken ist, dass man hier die Verbindung der H-Profile 34 und 35 mit dem Steg 22 auch mittels Verschraubung herbeiführen kann.

Figur 4 zeigt zwei I-Profile deren Flansche 44 und 45 freiliegen und den äusseren Querschnitt des Verbundträgers umgrenzen. Die beiden I-Profile sind über ihre Stege 41 und 42 mittels eines H-Profils 46 miteinander verbunden. Der freie Raum zwischen den verschiedenen Profilen ist mit Beton 43 gefüllt. Die Betonbewehrungskörbe 47, welche auch bei dieser Ausführungsform Verwendung finden können, sind an die Profile angeschweisst. Der Verbund zwischen Profil und Stahlbeton kann auch mittels Dübel hergestellt werden.

Will man die Einsatz-Menge von Bewehrungsstahl vermindern oder ganz vermeiden, empfiehlt es sich statt normalem Beton, Kolloid-Beton oder faserbewehrten Beton zu verwenden. Auch ist es möglich statt einem, mehrere Profile an die Stegseiten des oder der Profilträger zu befestigen, deren Flanschaussenseiten am Rand des Verbundträgers liegen. Ein Anbringen von Profilträgern an den Innenseiten dieser Flansche ist wegen der Temperaturverteilung Im Verbundträger unter Hitzeeinwirkung wenig interessant und führt ausserdem zu Befestigungsproblemen. In den beschriebenen Ausbildungsformen der verschiedenen Verbundträger stammt daß am Rand des Verbundträgers liegende Metall von H- oder 1-Profilen. Man kann sich auch vorstellen, dass diese Teile von T-Profilen stammen. So kann man beispielsweise die auf Fig. 2 dargestellte Struktur mittels eines mittig angeordneten H-Profils aufbauen, an dessen Steg zwei T-Profile angeschweisst sind, deren Flansche in diesem Fall aussen liegen.

## Patentansprüche

1. Verbundträger, insbesondere für Stützen, gebildet aus Beton und wenigstens einem Profilträger (21, 44, 45), wobei die offenen Querschnittsräume mit einem bewehrten Beton (23,43) ausgefüllt sind, während die Aussenflächen der Flansche keine Betonüberdeckung aufweisen, dadurch gekennzeichnet, dass in dem Beton wenigstens ein weiterer Profilträger angeordnet ist, der an dem/den Steg(en) des/der Profilträger(s) direkt befestigt ist, dessen/deren Flansch-Aussenflächen keine Betonüberdeckung aufweisen.

2. Verbundträger gemäss Anspruch 1, dadurch gekennzeichnet, dass er einen H-Träger (21), dessen Flanschenaussenseiten nicht mit Beton versehen sind, umfasst.

3. Verbundträger gemäss Anspruch 1, dadurch gekennzeichnet, dass er zwei I-Träger (44, 45) deren Flanschenaussenseiten nicht mit Beton versehen sind, umfasst.

4. Verbundträger gemäss einem der Ansprüche 1 - 3, dadurch gekennzeichnet, dass die weiteren im Beton angeordneten Träger I-Profile sind.

5. Verbundträger gemäss einem der Ansprüche 1 - 3, dadurch gekennzeichnet, dass die weiteren im Beton angeordneten Träger (34, 35, 46) H-Profile sind.

6. Verbundträger gemäss einem der Ansprüche 1 - 3, dadurch gekennzeichnet, dass die weiteren im Beton angeordneten Träger (24, 25) T-Profile sind.

7. Verbundträger gemäss einem der Ansprüche 1 - 6, dadurch gekennzeichnet, dass der Beton mit Baustahlmatten (26, 27, 47) bewehrt ist.

8. Verbundträger gemäss einem der Ansprüche 1 - 6, dadurch gekennzeichnet, dass der Beton mit Fasermaterial, insbesondere Stahlfasern, bewehrt ist.

9. Verbundträger gemäss Anspruch 1, dadurch gekennzeichnet, dass die Profile Schweissprofile sind.

10. Verbundträger gemäss einem der Ansprüche 1 - 6, dadurch gekennzeichnet, dass die verschiedenen Träger wenigstens teilweise über Schweißstellen (28) miteinander verbunden sind.

11. Verbundträger gemäss einem der Ansprüche 1 - 6, dadurch gekennzeichnet, dass die Träger wenigstens teilweise mittels Verschraubung miteinander verbunden sind.

## Claims

1. A composite support, more particularly for uprights, formed from concrete and at least one profile support (21,44,45), the open cross- sectional chambers being filled with a reinforced concrete (23,43), whereas the outer surfaces of the flanges are without a concrete covering, characterised in that at least one further profile support is arranged in the concrete, which profile support is directly secured to the web(s) of the profile support(s), whose flange outsides are without a concrete covering.

2. A composite support according to claim 1, characterised in that it comprises an H-support (21), the flange outsides of which are not provided ith concrete.

3. A composite support according to claim 1, characterised in that it comprises two I-supports (44, 45), the flange outsides of which are not provided with concrete.

4. A composite support according to any one of claims 1 to 3, characterised in that the further supports arranged in the concrete are I-profiles.

5. A composite support according to any one of claims 1 to 3, characterised in that the further supports (34, 35, 46) arranged in the concrete are H-profiles.

6. A composite support according to any one of claims 1 to 3, characterised in that the further supports (24, 25) arranged in the concrete are T-profiles.

7. A composite support according to any one of claims 1 to 6, characterised in that the concrete is reinforced with structural steel mats (26, 27, 47).

8. A composite support according to any one us claims 1 to 6, characterised in that the concrete is reinforced with fibre material, more particularly steel fibres.

9. A composite support according to claim 1, characterised in that the profiles are welded profiles.

10. A composite support according to any one of claims 1 to 6, characterised in that the different supports are connected to one another at least partially by means of welding points (28).

11. A composite support according to any one of claims 1 to 6, characterised in that the supports are connected to one another at least partially by means of screws.

## Revendications

1. Poutre composite, notamment pour colonnes, formée par au moins une poutre profilée en acier (21,44,45) et par du béton, l'intérieur du contour défini par les poutres profilées étant rempli par du béton armé (23, 43) et les surfaces extérieures des ailes n'étant pas revêtues de béton, caractérisée en ce qu'au moins une autre poutre profilée, logée dans le béton, est directement fixée à (aux) âme(s) de la (des) poutre(s) profilée(s) dont les surfaces extérieures des ailes ne sont pas revêtues de béton.

2. Poutre composite selon la revendication 1, caractérisée en ce qu'elle comporte une poutre profilée en H (21), dont les surfaces extérieures des ailes ne sont pas revêtues de béton.

3. Poutre composite selon la revendication 1, caractérisée en ce qu'elle comporte deux poutres profilées en 1 (44,45) dont les surfaces extérieures des ailes ne sont pas revêtues de béton.

4. Poutre composite selon l'une des revendications 1 à 3, caractérisée en ce que les poutres profilées noyées dans le béton sont des profilés en I.

5. Poutre composite selon l'une des revendications 1 à 3, caractérisée en ce que les poutres profilées noyées dans le béton sont des profilés en H (34, 35, 46).

6. Poutre composite selon l'une des revendications 1 à 3, caractérisée et ce que les poutres profilées noyées dans le béton sont des profilés en T (24, 25).

7. Poutre composite selon l'une des revendications 1 à 6, caractérisée en ce que le béton est armé par des treillis (26, 27, 47).

8. Poutre composite selon l'une des revendications 1 à 6, caractérisée en ce que le béton est armé par l'incorporation de fibres, notamment de fibres d'acier.

9. Poutre composite selon la revendication 1, caractérisée en ce que les poutres profilées sont réalisées par soudage.

10. Poutre composite selon l'une des revendications 1 à 6, caractérisée en ce que les différentes poutres profilées sont reliées entre elles au moins en partie par des points de soudure (28).

11. Poutre composite selon l'une des revendications 1 à 6, caractérisée en ce que les différentes poutres profilées sont reliées entre elles au moins en parties par des boulons.
